# EUROPÄISCHE PATENTSCHRIFT

(11) **EP 1 449 619 B1**
(45) Veröffentlichungstag und Bekanntmachung des Hinweises auf die Patenterteilung: **17.08.2005**
(21) Anmeldenummer: 03003951.5
(22) Anmeldetag: 22.02.2003
(51) Int. Cl.: B24C 1/04, B24C 1/06

(54) **Verfahren und Vorrichtung zum Rauen von Oberflächen**
Process and device for roughening of surfaces
Procédé et dispositif pour rendre rugueux des surfaces

(43) Veröffentlichungstag der Anmeldung: 25.08.2004
(73) Patentinhaber: Tecnopat AG, 9008 St. Gallen (CH)
(72) Erfinder: Lisec, Peter, A-3363 Amstetten-Hausmening (N.Ö) (AT)
(74) Vertreter: Beer, Manfred

(56) Entgegenhaltungen:
- EP-A- 1 108 502
- US-A- 3 888 054

## Beschreibung

Die Erfindung betrifft ein Verfahren zum Rauen von Oberflächen mit Hilfe eines Stromes von Partikeln aus abrasivem Werkstoff mit den Merkmalen des einleitenden Teils von Anspruch 1.

Die Erfindung betrifft weiters eine Vorrichtung, mit der das erfindungsgemäße Verfahren ausgeführt werden kann.

Beim Aufrauen von Oberflächen, beispielsweise von Glastafeln, mit Hilfe eines auf die aufzurauende Oberfläche gerichteten Stromes abrasiver Partikel, z.B. Sandkörnchen (Sandstrahlen), ergibt sich das Problem, dass nur unscharfe Konturen des aufzurauenden Bereiches erreicht werden können. Wenn durch das Aufrauen auf der Oberfläche des Werkstoffes, beispielsweise der Glastafel, scharf begrenzte Konturen des aufgerauten Bereiches gewünscht werden, ist es erforderlich mit Schablonen u.dgl. Abdeckungen für die nicht aufzurauenden Bereiche zu arbeiten. Dies stellt einen erheblichen Aufwand dar.

Aus der EP-A-1 108 502 ist ein Verfahren mit den Merkmalen des einleitenden Teils von Anspruch 1 bekannt. Bei diesem Verfahren treten die zuvor geschilderten Nachteile, insbesondere Nachteile der unscharfen Konturen der aufgerauten Bereiche, auf.

Aus der US-A-3 888 054 ist es beim Schneiden von Gegenständen, insbesondere Quarz, bekannt, einen Strahl aus abrasivem Material, der in einem Fluid getragen wird, durch eine Flüssigkeitsschicht auf den zu schneidenden Gegenstand zu richten. So soll verhindert werden, dass dem Schnitt benachbarte Bereiche des Gegenstandes abrasiv beeinflusst werden.

Der Erfindung liegt die Aufgabe zu Grunde ein Verfahren der eingangs genannten Gattung anzugeben, mit dem ohne Schablonen und andere Abdeckungen auf Oberflächen von Gegenständen aufgeraute Bereiche mit scharfen Konturen erreicht werden können.

Gelöst wird diese Aufgabe erfindungsgemäß mit einem Verfahren, das die Merkmale von Anspruch 1 aufweist.

Insoweit die Vorrichtung betroffen ist, wird die erfindungsgemäße Aufgabe mit einer Vorrichtung gelöst, welche die Merkmale des unabhängigen Vorrichtungshauptanspruches aufweist.

Bevorzugte und vorteilhafte Ausgestaltungen des erfindungsgemäßen Verfahrens einerseits und der erfindungsgemäßen Vorrichtung anderseits sind Gegenstand der abhängigen Unteransprüche.

Da bei dem erfindungsgemäßen Verfahren der Strom abrasiver Partikel durch einen Flüssigkeitsfilm tretend auf die aufzurauende Oberfläche gerichtet wird, werden überraschenderweise scharfe Konturen erreicht, da in unerwarteter Weise der Strahl mit den abrasiven Partikeln anders als beim bekannten Sandstrahlen nach dem Austritt aus der Düse nicht auffächert und unscharfe Konturen ergibt.

Vielmehr ergibt sich bei Anwendung des erfindungsgemäßen Verfahren dadurch, dass der Strom mit abrasiven Partikeln (Sandkörnchen), der auf die Oberfläche des aufzurauenden Gegenstandes gerichtet wird, durch einen Flüssigkeitsfilm, beispielsweise einen Wasserfilm, der an der aufzurauenden Fläche des Gegenstandes vorliegt, tritt, bevor er auf die aufzurauende Fläche trifft, eine scharf begrenzte Kontur des aufgerauten Bereiches, ohne dass der aufzurauende Bereich durch Schablonen oder ähnliche Abdeckungen begrenzt und der nicht aufzurauende Bereich abgedeckt werden braucht.

In einer bevorzugten Ausführungsform wird bei dem erfindungsgemäßen Verfahren so gearbeitet, dass der Flüssigkeitsfilm zu beiden Seiten eines platten- oder tafelförmigen Gegenstandes erzeugt wird und gleichzeitig dazu dient, den zu behandelnden (aufzurauenden) Gegenstand exakt zu führen.

Wenn beliebige Konturen des aufzurauenden Bereiches gewünscht werden, besteht die Möglichkeit, den aufzurauenden Gegenstand und den Strom mit abrasiven Partikeln relativ zueinander zu bewegen. In diesem Fall ist es bevorzugt, wenn der platten- oder tafelförmige Gegenstand, z.B. eine Glasplatte, im wesentlichen lotrecht ausgerichtet wird. Die Düse, aus welcher der Strom abrasiver Partikel - beispielsweise im wesentlichen horizontal - austritt, wird bevorzugt in lotrechter Richtung bewegt und der Gegenstand selbst wird horizontal bewegt. Dies bewährt sich insbesondere, wenn eine Glastafel aufzurauen ist.

Insoweit die erfindungsgemäße Vorrichtung betroffen ist, ergibt sich eine vergleichsweise einfache Konstruktion, da der aufzurauende Gegenstand, beispielsweise eine Glastafel, zwischen zwei Platten angeordnet ist, aus denen Flüssigkeit austritt, die beidseits des Gegenstandes jeweils zwischen dem Gegenstand und den benachbarten Platten einen Flüssigkeitsfilm bildet und so den Gegenstand, z.B. die Glastafel, zwischen den Platten zentriert hält, ohne dass der Gegenstand selbst von den Platten berührt wird.

Dies erlaubt es den Gegenstand, z.B. die Glastafel, mit Hilfe einer Transportvorrichtung, beispielsweise in horizontaler Richtung zu verstellen, während der Strom mit abrasiven Partikeln auf den Gegenstand gerichtet wird. Zusätzlich kann die Düse, aus welcher der Strom mit abrasiven Partikeln austritt, in einer zur Richtung der Bewegung des aufzurauenden Gegenstandes (Glastplatte) senkrechten Richtung bewegt werden. Durch entsprechendes Kombinieren dieser beiden Bewegungskomponenten können beliebige Konturen aufgeraut werden.

Das erfindungsgemäße Arbeiten mit einem Flüssigkeitsfilm hat noch den Vorteil, dass die abrasiven Partikel durch den Flüssigkeitsfilm, der beispielsweise durch Austreten von Flüssigkeit aus über die Oberfläche des Gegenstandes verteilt angeordneten Löchern in den Platten erzeugt wird, die abrasiven Partikel ohne weitere Beschädigung des Gegenstandes ebenso wegspült werden, wie durch das Aufrauen entstehender Abrieb (Glasstaub).

Der Strom mit abrasiven Partikeln kann trocken gefördert werden, wie beim üblichen Sandstrahlen, indem er mit einem Trägergas (Pressluft) transportiert wird, oder er wird in einem flüssigen Trägerstrom bewegt.

Weitere Einzelheiten, Merkmale und Vorteile des erfindungsgemäßen Verfahren und der erfindungsgemäßen Vorrichtung ergeben sich aus der nachstehenden Beschreibung eines Ausführungsbeispieles, das in den Zeichnungen gezeigt ist.

Es zeigt:
Fig. 1 im schematischen Horizontalschnitt eine Vorrichtung zum Aufrauen einer Fläche einer Glastafel und
Fig. 2 einen Schnitt längs der Linie II-II in Fig. 1.

Die in den Fig. 1 und 2 gezeigte Vorrichtung besitzt zwei Platten 2,4, die in einem nicht gezeigten Maschinengestell montiert sind. Dabei ist bevorzugt eine 2 der beiden Platten 2,4 im gezeigten Ausführungsbeispiel die Platte 2 im Maschinengestell verstellbar montiert (Pfeil 6), so dass der Abstand zwischen den Platten 2,4 und damit die Größe des Spalts 8 zwischen diesen auf die Dicke des zu bearbeitenden Gegenstandes 10, im gezeigten Ausführungsbeispiel eine Glasplatte 10, eingestellt werden kann.

Beide Platten 2,4 sind hohl ausgebildet und haben in den einander zugekehrten Wänden 12,14 eine Vielzahl über ihre Fläche verteilt angeordneter Löcher 16, durch die über Leitungen 18,20 unter erhöhtem Druck zugeführtes Wasser austritt. Durch das aus den Löchern 16 in den Spalt 8 zwischen den Platten 2,4 austretende Wasser wird eine Glastafel 10 zwischen den beiden Platten durch die sich auf beiden Großflächen der Glastafel 10 ausbildenden Flüssigkeitsfilme 20 (zwischen den Wänden 12,14 und den zugekehrten Flächen der Glastafel 10) zentriert und vibrationsfrei gehalten, ohne dass die Platten 2,4 selbst die Glastafel 10 berühren. Dies erlaubt es, dass die Glastafel 10 zwischen den Platten 2,4 mit Hilfe einer Mitnahmevorrichtung 30, die beispielsweise am unteren Rand 11 der Glastafel 10 angreift (Fig. 2), in horizontaler Richtung bewegt wird. Die Mitnahmevorrichtung 30 kann gleichzeitig dazu dienen, die Glastafel 10 von unten her abzustützen.

In der im gezeigten Ausführungsbeispiel im Maschinengestell (nicht gezeigt) montierten Platte 4 ist ein von oben nach unten durchgehender Schlitz 40 vorgesehen, in dem im gezeigten Ausführungsbeispiel eine Düse 42 (es können auch mehrere Düsen 42 vorgesehen sein) für einen Strom mit abrasiven Partikeln, beispielsweise ein Sandstrahl, in lotrechter Richtung (Pfeil 44) verstellbar ist. Für das Verstellen der Düse 42 für den Strom mit abrasiven Partikeln ist ein nicht gezeigter Antrieb vorgesehen, beispielsweise ein Schlitten, der auf einer nicht gezeigten Führung im Maschinengestell auf und ab verschiebbar ist.

In der Wand 14 der Platte 4, die den Spalt 8 zwischen den beiden Platten 2,4 zugeordnet ist, ist in einer Führung 46 ein Endlosdichtband 48 aufgenommen, an dem die Düse 42 für den Strom mit abrasiven Partikeln ebenfalls dicht eingesetzt und befestigt ist. Das Dichtband 48 wird über zwei Umlenkrollen 50 geführt, die am unteren Ende (siehe Fig. 2) und am oberen Ende der Platte 4 (nicht gezeigt) angeordnet sind. Dies erlaubt es, die Düse 42 zusätzlich oder ausschließlich durch einen Antrieb des Dichtbandes 48 in lotrechter Richtung (Pfeil 44) zu verstellen.

Die Dichtung des Spaltes 40 zwischen den beiden Teilen der Platte 4 im Bereich des lotrechten Schlitzes 40 in der Platte 4 kann durch eine labyrinthartige Ausbildung der Anlageflächen zwischen Führung 46 und Dichtband 48 verbessert werden.

Wenn in einer Glastafel 10 ein Bereich aufzurauen ist, wird die Glastafel 10 in den Spalt 8 zwischen den Platten 2,4 bewegt, beide Platten 2,4 in ihren Hohlräumen 3,5 mit unter Druck stehendem Wasser beaufschlagt, so dass dieses aus den Löchern 16 austritt und die Glastafel 10 zwischen den Platten 2,4 durch die Wasserfilme 20 zentriert gehalten wird. Nun wird die Düse 42 mit einem Strom abrasiver Partikel beaufschlagt und durch eine Kombination von Bewegungen der Glastafel 10 in horizontaler Richtung (durch die Mitnahmevorrichtung 30) einerseits und die Bewegung der Düse 42 auf und ab (Pfeil 44 in Fig. 2) eine beliebige Kontur abgefahren und aufgeraut.

Durch die, wie in Fig. 1, gezeigt seitlich und unten aus dem Spalt 8 austretende Flüssigkeit wird abrasives Material, das zum Aufrauen der Glastafel 10 benützt worden ist, ohne weitere Beschädigung der Glastafel 10 ebenso abtransportiert wie durch das Aufrauen entstehender Abrieb.

Es ist noch darauf hinzuweisen, dass die Ausrichtung der Platten 10 für gewöhnlich lotrecht sein wird, wenngleich dies nicht zwingend so sein muss.

In Betracht gezogen ist auch eine Ausführungsform, bei der nur die Platte 4, der die Düse 42 zugeordnet ist, mit Wasseraustrittsöffnungen 16 versehen ist. Die andere Platte 2 kann als einfache Gleitplatte, als Rollenfeld oder als Luftkissenwand ausgebildet sein.

Zusammenfassend kann ein Ausführungsbeispiel der Erfindung wie folgt beschrieben werden.

Zum Aufrauen einer Glastafel 10 mit Hilfe eines Strahles abrasiver Partikel wird der Strahl durch einen Flüssigkeitsfilm 20, der zwischen einer Platte 4 und der Glastafel 10 ausgebildet wird, auf die Glastafel 10 gerichtet. So wird ein aufgerauter Bereich mit scharf begrenzten Konturen erreicht, da der Flüssigkeitsfilm 20 verhindert, dass sich der Strahl abrasiver Partikel nach dem Austritt aus der Düse aufweitet.

## Patentansprüche

1. Verfahren zum Aufrauen wenigstens einer Fläche eines Gegenstandes (10) mit Hilfe eines auf die aufzurauende Fläche gerichteten Stromes mit abrasiven Partikeln, **dadurch gekennzeichnet, dass** der Strom mit abrasiven Partikeln durch eine auf der aufzurauenden Oberfläche gebildete Schicht (20) aus einer Flüssigkeit hindurch auf die aufzurauende Fläche des Gegenstandes (10) gerichtet wird und dass die Flüssigkeitsschicht (20) zwischen einer Platte (4), aus der die die Flüssigkeitsschicht (20) bildende Flüssigkeit austritt, und der zu rauenden Fläche des plattenförmigen, aufzurauenden Gegenstandes (10) gebildet wird.

2. Verfahren nach Anspruch 1, **dadurch gekennzeichnet, dass** als abrasive Partikel Sand verwendet wird.

3. Verfahren nach Anspruch 1 oder 2, **dadurch gekennzeichnet, dass** die abrasiven Partikel in einem Gasstrom bewegt werden.

4. Verfahren nach Anspruch 1 oder 2, **dadurch gekennzeichnet, dass** die abrasiven Partikel in einem Flüssigkeitsstrom bewegt werden.

5. Verfahren nach einem der Ansprüche 1 bis 4, **dadurch gekennzeichnet, dass** der aufzurauende Gegenstand (10) eine Platte, insbesondere eine Glasplatte, ist, die von beiden Seiten her durch Flüssigkeitsschichten (20) gehalten wird.

6. Verfahren nach einem der Ansprüche 1 bis 5, **dadurch gekennzeichnet, dass** der aufzurauende Gegenstand (10) und der Strom mit abrasiven Partikeln relativ zueinander bewegt werden.

7. Verfahren nach einem der Ansprüche 1 bis 6, **dadurch gekennzeichnet, dass** der Strom mit abrasiven Partikeln im wesentlichen normal zur aufzurauenden Fläche auf diese gerichtet wird.

8. Verfahren nach Anspruch 6 oder 7, **dadurch gekennzeichnet, dass** der Strom mit abrasiven Partikeln im wesentlichen lotrecht auf und ab und der aufzurauende Gegenstand (10) im wesentlichen horizontal hin und her bewegt werden.

9. Vorrichtung zum Durchführen des Verfahren nach einem der Ansprüche 1 bis 8, **dadurch gekennzeichnet, dass** wenigstens eine einen Hohlraum (5) aufweisende, hohle Platte (4) vorgesehen ist, dass in der Platte (4) in der dem aufzurauenden Gegenstand (10) zugekehrten Wand (14) Austrittsöffnungen (16) für in den Hohlraum (5) der Platte (4) eingeleitete Flüssigkeit vorgesehen sind, und dass der Platte (4) wenigstens eine Düse (42) für einen Strom mit abrasiven Partikeln zugeordnet ist.

10. Vorrichtung nach Anspruch 9, **dadurch gekennzeichnet, dass** die wenigstens eine Düse (42) für den Strom mit abrasiven Partikeln in einem Schlitz (40) in der Platte (4) aufgenommen ist.

11. Vorrichtung nach Anspruch 10, **dadurch gekennzeichnet, dass** die Düse (42) in Längsrichtung des Schlitzes (40) verstellbar ist.

12. Vorrichtung nach einem der Ansprüche 10 bis 11, **dadurch gekennzeichnet, dass** die Düse (42) im wesentlichen senkrecht zu der Platte (4) und dem aufzurauenden Gegenstand (10) ausgerichtet ist.

13. Vorrichtung nach einem der Ansprüche 10 bis 12, **dadurch gekennzeichnet, dass** wenigstens eine Halte- und Mitnahmevorrichtung (30) für den zu bearbeitenden Gegenstand (10) vorgesehen ist.

14. Vorrichtung nach Anspruch 13, **dadurch gekennzeichnet, dass** die Halte- und Mitnahmevorrichtung für einen plattenförmigen Gegenstand am unteren Rand der Platte (4) angeordnet ist.

15. Vorrichtung nach einem der Ansprüche 11 bis 14, **dadurch gekennzeichnet, dass** der Schlitz (40) in der Platte (4) durch eine Dichtung (48), in der die Düse (42) für den Strom mit abrasiven Partikeln dicht eingesetzt ist, abgedichtet ist.

16. Vorrichtung nach Anspruch 15, **dadurch gekennzeichnet, dass** die Dichtung (48) gemeinsam mit der Düse beweglich ist.

17. Vorrichtung nach Anspruch 15 oder 16, **dadurch gekennzeichnet, dass** die Dichtung ein Endlosdichtband ist, das in einer Führung (46), die beidseits des Schlitzes (40) in der Platte (4) vorgesehen ist, dichtend geführt ist.

18. Vorrichtung nach Anspruch 17, **dadurch gekennzeichnet, dass** die Führung in der dem aufzurauenden Gegenstand (10) zugewendeten Wand (14) der Platte (4) vorgesehen ist.

19. Vorrichtung nach Anspruch 17 oder 18, **dadurch gekennzeichnet, dass** die Anlageflächen zwischen Dichtband (48) und Führung (46) labyrinthdichtungsartig ausgebildet sind.

20. Vorrichtung nach einem der Ansprüche 10 bis 19, **dadurch gekennzeichnet, dass** die Platte (4) im wesentlichen lotrecht ausgerichtet ist.

21. Vorrichtung nach einem der Ansprüche 10 bis 20, **dadurch gekennzeichnet, dass** zwei Platten (2,4) vorgesehen sind, zwischen denen ein Raum (8) für den aufzurauenden Gegenstand (10) vorgesehen ist.

22. Vorrichtung nach Anspruch 21, **dadurch gekennzeichnet, dass** der Abstand der Platten (2,4) voneinander veränderbar ist.

23. Vorrichtung nach Anspruch 22, **dadurch gekennzeichnet, dass** wenigstens eine (2) der Platten (2,4) relativ zur anderen Platte (4) verstellbar ist, um die Breite des Spaltes (8) zwischen den Platten an die Dicke des aufzurauenden Gegenstandes (10) anzupassen.

24. Vorrichtung nach Anspruch 22 oder 23, **dadurch gekennzeichnet, dass** beide Platten (2,4) hohl sind und in den einander zugekehrten Wänden (12,14) Austrittsöffnungen (16) für in die Hohlräume (5) der Platten (2,4) eingeleiteten Flüssigkeit vorgesehen sind.

## Claims

1. Process for roughening at least one face of an article (10) by means of a stream having abrasive particles which is directed onto the face to be roughened, **characterised in that** the stream having abrasive particles is directed through a layer (20) of liquid formed on the surface to be roughened onto that face of the article (10) which is to be roughened, and **in that** the layer (20) of liquid is formed between a plate (4), from which the liquid forming the layer (20) of liquid is discharged, and the face to be rendered rough of the plate-like article (10) to be roughened.

2. Process according to claim 1, **characterised in that** sand is used as the abrasive particles.

3. Process according to claim 1 or 2, **characterised in that** the abrasive particles are moved in a stream of gas.

4. Process according to claim 1 or 2, **characterised in that** the abrasive particles are moved in a stream of liquid.

5. Process according to any one of claims 1 to 4, **characterised in that** the article (10) to be roughened is a plate, especially a glass plate, which is held from both sides by layers (20) of liquid.

6. Process according to any one of claims 1 to 5, **characterised in that** the article (10) to be roughened and the stream having abrasive particles are moved relative to each other.

7. Process according to any one of claims 1 to 6, **characterised in that** the stream having abrasive particles is directed onto the face to be roughened substantially normal thereto.

8. Process according to claim 6 or 7, **characterised in that** the stream having abrasive particles is moved substantially vertically up and down and the article (10) to be roughened is moved substantially horizontally to and fro.

9. Device for carrying out the process according to any one of claims 1 to 8, **characterised in that** at least one hollow plate (4) having a cavity (5) is provided, **in that** discharge openings (16) for liquid introduced into the cavity (5) of the plate (4) are provided in the plate (4) in the wall (14) facing the article (10) to be roughened, and **in that** at least one nozzle (42) for a stream having abrasive particles is associated with the plate (4).

10. Device according to claim 9, **characterised in that** the at least one nozzle (42) for the stream having abrasive particles is accommodated in a slot (40) in the plate (4).

11. Device according to claim 10, **characterised in that** the nozzle (42) is displaceable in the longitudinal direction of the slot (40).

12. Device according to either claim 10 or claim 11, **characterised in that** the nozzle (42) is oriented substantially perpendicularly to the plate (4) and the article (10) to be roughened.

13. Device according to any one of claims 10 to 12, **characterised in that** at least one holding and carrying device (30) for the article (10) to be processed is provided.

14. Device according to claim 13, **characterised in that** the holding and carrying device for a plate-like article is disposed at the lower edge of the plate (4).

15. Device according to any one of claims 11 to 14, **characterised in that** the slot (40) in the plate (4) is sealed off by a seal (48) in which the nozzle (42) for the stream having abrasive particles is inserted in a sealed manner.

16. Device according to claim 15, **characterised in that** the seal (48) is movable together with the nozzle.

17. Device according to claim 15 or 16, **characterised in that** the seal is an endless sealing strip which is guided sealingly in a guide (46) which is provided on both sides of the slot (40) in the plate (4).

18. Device according to claim 17, **characterised in that** the guide is provided **in that** wall (14) of the plate (4) which faces the article (10) to be roughened.

19. Device according to claim 17 or 18, **characterised in that** the abutment faces between the sealing strip (48) and the guide (46) are constructed in the manner of a labyrinth seal.

20. Device according to any one of claims 10 to 19, **characterised in that** the plate (4) is oriented substantially vertically.

21. Device according to any one of claims 10 to 20, **characterised in that** two plates (2, 4) are provided between which a space (8) is provided for the article (10) to be roughened.

22. Device according to claim 21, **characterised in that** the spacing of the plates (2, 4) from each other is alterable.

23. Device according to claim 22, **characterised in that** at least one (2) of the plates (2, 4) is displaceable relative to the other plate (4) in order to adapt the width of the gap (8) between the plates to the thickness of the article (10) to be roughened.

24. Device according to claim 22 or 23, **characterised in that** both plates (2, 4) are hollow, and discharge openings (16) for liquid introduced into the cavities (5) of the plates (2, 4) are provided in the mutually facing walls (12, 14).

## Revendications

1. Procédé pour rendre rugueuse au moins une surface d'un objet (10) à l'aide d'un courant comprenant des particules abrasives, dirigé sur la surface à rendre rugueuse, **caractérisé en ce que** le courant comprenant des particules abrasives est dirigé sur la surface à rendre rugueuse de l'objet (10) à travers une couche (20) d'un liquide, formée sur la surface à rendre rugueuse et **en ce que** la couche de liquide (20) est formée entre une plaque (4), de laquelle sort le liquide formant la couche de liquide (20), et la surface à rendre rugueuse de l'objet (10) en forme de plaque, à rendre rugueux.

2. Procédé selon la revendication 1, **caractérisé en ce que** du sable est utilisé comme particules abrasives.

3. Procédé selon la revendication 1 ou 2, **caractérisé en ce que** les particules abrasives sont déplacées dans un courant de gaz.

4. Procédé selon la revendication 1 ou 2, **caractérisé en ce que** les particules abrasives sont déplacées dans un courant de liquide.

5. Procédé selon l'une des revendications 1 à 4, **caractérisé en ce que** l'objet (10) à rendre rugueux est une plaque, notamment une plaque de verre, qui est maintenue des deux côtés par des couches de liquide (20).

6. Procédé selon l'une des revendications 1 à 5, **caractérisé en ce que** l'objet (10) à rendre rugueux et le courant comprenant des particules abrasives sont déplacés l'un relativement à l'autre.

7. Procédé selon l'une des revendications 1 à 6, **caractérisé en ce que** le courant comprenant des particules abrasives est dirigé essentiellement perpendiculairement à la surface à rendre rugueuse sur celle-ci.

8. Procédé selon la revendication 6 ou 7, **caractérisé en ce que** le courant comprenant des particules abrasives est déplacé essentiellement à la verticale vers le haut et vers le bas et l'objet (10) à rendre rugueux essentiellement à l'horizontale dans les deux sens.

9. Dispositif pour exécuter le procédé selon l'une des revendications 1 à 8, **caractérisé en ce qu'**au moins une plaque creuse (4), présentant une cavité (5), est prévue, **en ce que** dans la plaque (4) dans la paroi (14) orientée vers l'objet (10) à rendre rugueux sont prévues des ouvertures de sortie (16) pour un liquide introduit dans la cavité (5) de la plaque (4), et **en ce qu'**au moins une tuyère (42) pour un courant comprenant des particules abrasives est associée à la plaque (4).

10. Dispositif selon la revendication 9, **caractérisé en ce que** l'au moins une tuyère (42) pour le courant comprenant des particules abrasives est logée dans une fente (40) située dans la plaque (4).

11. Dispositif selon la revendication 10, **caractérisé en ce que** la tuyère (42) est déplaçable dans le sens longitudinal de la fente (40).

12. Dispositif selon l'une des revendications 10 à 11, **caractérisé en ce que** la tuyère (42) est orientée essentiellement perpendiculairement à la plaque (4) et à l'objet (10) à rendre rugueux.

13. Dispositif selon l'une des revendications 10 à 12, **caractérisé en ce qu'**au moins un dispositif de maintien et d'entraînement (30) est prévu pour l'objet (10) à usiner.

14. Dispositif selon la revendication 13, **caractérisé en ce que** le dispositif de maintien et d'entraînement pour un objet en forme de plaque est disposé sur le bord inférieur de la plaque (4).

15. Dispositif selon l'une des revendications 11 à 14, **caractérisé en ce que** la fente (40) située dans la plaque (4) est rendue étanche par un joint (48) dans lequel est placée de façon étanche la tuyère (42) pour le courant comprenant des particules abrasives.

16. Dispositif selon la revendication 15, **caractérisé en ce que** le joint (48) est mobile en commun avec la tuyère.

17. Dispositif selon la revendication 15 ou 16, **caractérisé en ce que** le joint est une bande étanche sans fin qui est guidée de façon étanche dans un guidage (46) qui est prévu des deux côtés de la fente (40) dans la plaque (4).

18. Dispositif selon la revendication 17, **caractérisé en ce que** le guidage est prévu dans la paroi (14) de la plaque (4) orientée vers l'objet (10) à rendre rugueux.

19. Dispositif selon la revendication 17 ou 18, **caractérisé en ce que** les surfaces d'appui sont conçues de type garniture en labyrinthe entre la bande d'étanchéité (48) et le guidage (46).

20. Dispositif selon l'une des revendications 10 à 19, **caractérisé en ce que** la plaque (4) est ajustée essentiellement à la verticale.

21. Dispositif selon l'une des revendications 10 à 20, **caractérisé en ce que** deux plaques (2, 4) sont prévues, entre lesquelles est prévu un espace (8) pour l'objet (10) à rendre rugueux.

22. Dispositif selon la revendication 21, **caractérisé en ce que** l'écartement des plaques (2, 4) l'une de l'autre est modifiable.

23. Dispositif selon la revendication 22, **caractérisé en ce qu'**au moins une (2) des plaques (2, 4) est déplaçable relativement à l'autre plaque (4) pour adapter la largeur de l'intervalle (8) entre les plaques à l'épaisseur de l'objet (10) à rendre rugueux.

24. Dispositif selon la revendication 22 ou 23, **caractérisé en ce que** les deux plaques (2, 4) sont creuses et des ouvertures de sortie (16) sont prévues dans les parois (12, 14) faisant face l'une à l'autre pour un liquide introduit dans les cavités (5) des plaques (2, 4).
